# EUROPÄISCHE PATENTSCHRIFT

(11) **EP 4 192 751 B1**
(45) Veröffentlichungstag und Bekanntmachung des Hinweises auf die Patenterteilung: **25.09.2024**
(21) Anmeldenummer: 21740218.9
(22) Anmeldetag: 07.07.2021
(51) Int. Cl.: B65D 21/02, B65D 85/30

(54) **KUNSTSTOFFBEHÄLTER**
PLASTIC CONTAINER
RÉCIPIENT EN MATIÈRE PLASTIQUE

(30) Priorität: 10.08.2020 CH 9902020
(43) Veröffentlichungstag der Anmeldung: 14.06.2023
(73) Patentinhaber: Georg Utz Holding AG, 5620 Bremgarten (CH)
(72) Erfinder: PLATTNER, Patrik, 5614 Sarmenstorf (CH); RITZBERGER, Axel, 8852 Altendorf (CH); SCHANIEL, Philip, 5620 Bremgarten (CH)
(74) Vertreter: Prins Intellectual Property AG
(86) Internationale Anmeldenummer: PCT/IB2021/056084
(87) Internationale Veröffentlichungsnummer: WO 2022/034391

(56) Entgegenhaltungen:
- CH-A5- 683 087
- DE-U1- 20 020 879
- FR-A- 1 271 931

## Beschreibung

### Technisches Gebiet

Die Erfindung betrifft einen stapelbaren Behälter aus Kunststoff für die Lagerung und den Transport von Waren. Sie betrifft insbesondere die Ausgestaltung des Bodens und der umlaufenden oberen Ränder der Seitenwände eines solchen Behälters.

### Stand der Technik

Heute auf dem Markt erhältliche, stapelbare Kunststoffbehälter weisen beispielsweise an der oberen Kante ihrer Seitenwände einen umlaufenden Rand sowie am unteren Ende der Seitenwände über dem Niveau des Bodens eine umlaufende Rippe auf, wobei Rand und Rippe senkrecht zu den Seitenwänden nach aussen ragt. Ein erster Behälter dieser Art kann auf einen zweiten Behälter gestapelt werden, indem die umlaufende Rippe am unteren Ende der Seitenwände des ersten Behälters auf dem umlaufenden Rand am oberen Ende der Seitenwände des zweiten Behälters gesetzt wird. Dabei passt der Boden des ersten, oberen Behälters genau innerhalb der Seitenwände des zweiten, unteren Behälters hinein, wodurch sich die gestapelten Behälter relativ zueinander nicht verschieben können. Solche Behälter sind beispielsweise in Figuren 1a - d sowie Figur 15 gezeigt. Ein erster Behälter 1 in Figur 1a weist einen Boden 2 und Seitenwände 3, 4 mit einem oberen umlaufenden Rand 5 am oberen Ende der Seitenwände und eine umlaufende Rippe 6 am unteren Ende der Seitenwände auf. Mehrere Verstärkungsrippen 7 sind an den Aussenseiten der Seitenwände 3 und 4 sowie an den Ecken des Behälters 1 angeordnet. Der Boden 2 verläuft unter dem Niveau der umlaufenden Rippe 6 und nur so weit hinaus wie die Aussenseiten der Seitenwände 3 und 4 wie mit den Linien A gekennzeichnet. Figuren 1b - d zeigen zwei solche Behälter 1 und 8 in einem Stapel. Die umlaufende Rippe 6 des unteren Behälters 1 liegt auf dem oberen Rand 5 des unten stehenden Behälters 8, und der Boden des oberen Behälters 1 ist innerhalb der Seitenwände des Behälters 8 eingefügt. Figur 15 zeigt Behälter des Standes der Technik in einem Hochregal platziert, das vertikale Elemente 31 und L-förmige Elemente aufweisen, welche schmale, horizontal verlaufende, schienenförmige Auflageflächen 32 für die Behälter 1 bieten. Die Böden 2 der Behälter 1, deren Ausmass durch die Linien A gekennzeichnet sind, liegen dabei auf begrenzter Fläche auf den horizontalen Elementen 32.

In DE20020879U1 ist ein Behälter beschrieben, insbesondere ein kastenförmiger, stapelfähiger Lager- und Transportkasten, mit einem ersten und einem zweiten Boden und mit sich von den Rändern des Bodens nach oben erstreckenden Längs- und Querwänden, die an ihren Außenflächen mit vertikal und/oder horizontal verlaufenden Versteifungsrippen versehen sind.

### Beschreibung der Erfindung

Der vorliegenden Erfindung ist die Aufgabe gestellt, solche Kunststoffbehälter weiter zu entwickeln, dass sie auch in modernen Hochregallagern mit Schienen-förmigen Auflageflächen in den Regalen zuverlässig verwendbar sind.

Gemäss der Erfindung weist der Kunststoffbehälter einen ersten Boden mit einer nach aussen gerichteten Unterseite und einer nach innen des Behälters gerichteten Oberseite und vier senkrecht vom ersten Boden aufragenden Seitenwänden auf. An den Seitenwänden verläuft entlang deren oberen Kante ein umlaufender Rand und entlang deren unteren Ende eine umlaufende Rippe die sich von den Aussenseiten der Seitenwände senkrecht zu den Seitenwänden nach aussen erstreckt. Erfindungsgemäss weist der Behälter einen zweiten Boden auf, der an der Unterseite des ersten Bodens angeordnet ist und diesen an seiner Unterseite und an seinen seitlichen Rändern umschliesst. Dabei weist der zweite Boden gesamthaft eine ebene Bodenfläche auf, die sich parallel zum ersten Boden über das Ausmass des ersten Bodens hinaus bis zum Ausmass der äusseren Enden der umlaufenden Rippe an den Seitenwänden erstreckt.

Zudem weist der zweite Boden einen flächigen Mittelteil und einen Rahmen auf, der den Mittelteil umgibt. Dabei erstreckt sich der Mittelteil über die gesamte Fläche der Unterseite des ersten Bodens. Der Rahmen erstreckt sich einerseits, ausgehend vom Umfang des Mittelteils, in der Ebene des Mittelteils nach aussen und weist anderseits eine umlaufende Wand auf, die sich senkrecht zur Ebene des Mittelteils des zweiten Bodens in Richtung der umlaufenden Rippe an den Seitenwänden des Behälters erstreckt. Die umlaufende Wand des zweiten Bodens verläuft so parallel zu den Seitenwänden des Behälters.

Die Erfindung erbringt den Vorteil, dass die Auflagefläche des erfindungsgemässen Behälters im Gegensatz zu den erwähnten Behältern des Standes der Technik vergrössert ist und in einer einzigen Ebene liegt. D.h. der Boden umfasst keinen Absatz. Dies ermöglicht insbesondere eine verbesserte und zuverlässig horizontale Lagerung in einem Hochregal mit schmalen L-förmigen Regalen. Solche L-förmigen Regale sind, wie oben erwähnt, in der Form von zwei parallel laufenden Schienen, die an vertikalen Elementen des Hochregals befestigt sind und auf denen die Behälter stehen können. Indem die erfindungsgemässen Behälter eine homogene Auflagefläche in einer Ebene aufweisen, können diese auf die Schienen-förmigen Regale gestellt werden, wobei ihre Auflagefläche aufgrund des zweiten Bodens vergrössert ist. Eine Verkantung und Schrägstellung aufgrund von Absätzen an den Unterseiten von Behältern werden vermieden.

In einer bevorzugten Ausführung der Erfindung weist der Rahmen des zweiten Bodens Verstärkungsrippen auf, die an der Innenseite der umlaufenden Wand des Rahmens angeordnet sind und senkrecht zur Ebene des Mittelteils des zweiten Bodens stehen.

In einer Ausführung der Erfindung verlaufen die Verstärkungsrippen jeweils in einem Winkel ungleich 90° zur umlaufenden Wand des Rahmens.

In einer weiteren Ausführung der Erfindung weist der zweite Boden in seinem Mittelteil gitterförmig angeordnete Verstärkungsrippen auf, die an der Unterseite des ersten Bodens befestigt sind. Die Verstärkungsrippen erstrecken sich von der Oberseite des zweiten Bodens zur Unterseite des ersten Bodens. Ihre oberen Enden sind dabei mit der Unterseite des ersten Bodens verbunden.

In einer weiteren Ausführung weist der zweite Boden an seiner Unterseite eine durchgehende, solide Fläche auf, die sich nur über den flächigen Mittelteil erstreckt. Im Bereich des Rahmens weist der zweite Boden an seiner Unterseite hingegen keine solide Fläche auf.

Der zweite Boden wird vorzugsweise mittels Schweissung am ersten Boden befestigt, wobei die oberen Enden der Verstärkungsrippen des Mittelteils des zweiten Bodens mit der Unterseite des ersten Bodens verschweisst werden.

In einer bevorzugten Ausführung der Erfindung weist der Behälter an der Unterseite des zweiten Bodens im Bereich seines Rahmens mehrere Ausnehmungen sowie am oberen, umlaufenden Rand an den Seitenwänden mehrere nach oben vorstehende Elemente auf, wobei die Positionen der vorstehenden Elemente mit den Positionen der Ausnehmungen so übereinstimmen, dass bei einer Stapelung von zwei Behältern aufeinander die vorstehenden Elemente in die Ausnehmungen einführbar sind. Dabei kommt die umlaufende Wand des Rahmens des oben stehenden Behälters auf dem umlaufenden Rand an der Oberkante der Seitenwände des unten stehenden Behälters zu stehen.

Die Ausnehmungen im zweiten Bodens und die dazugehörigen vorstehenden Elemente am umlaufenden oberen Rand ermöglichen eine zentrierte Stapelung solcher Behälter.

In einer bevorzugten Ausführung sind die vorstehenden Elemente länglich und die Ausnehmungen im zweiten Boden entsprechend ebenfalls länglich mit gleichen Dimensionen ausgebildet. Die längliche Formgebung der vorstehenden Elemente und Ausnehmungen ermöglicht das Zentrieren eines Stapels von mehreren Behältern.

Der Kunststoffbehälter gemäss der Erfindung kann auch in einer Nachrüstung eines bestehenden Behälters gemäss dem erwähnten Stand der Technik hergestellt werden. Hierfür wird der zweite Boden mittels einem Spritzgussverfahren hergestellt und sodann durch Schweissung mit der Unterseite eines bestehenden Behälters verbunden.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispiels näher erläutert wird.

### Kurze Beschreibung der Figuren

Fig. 1a zeigt einen Behälter des Standes der Technik in Perspektive in einer Sicht von unten.
Fig. 1b zeigt zwei Behälter aus Figur 1a aufeinander gestapelt.
Fig. 1c zeigt den Stapel aus Figur 1b in einer Seitenansicht.
Fig. 1d zeigt den Stapel aus Figur 1c in einer Seitenansicht um 90° gedreht.
Fig. 2 zeigt ein Beispiel eines erfindungsgemässen Behälters in einer Perspektive von unten.
Fig. 3 zeigt den Behälter aus Fig. 2 in einer Perspektive von oben.
Fig. 4 zeigt den erfindungsgemässen Behälter in einer Sicht von unten.
Fig. 5 zeigt den erfindungsgemässen Behälter aus Fig. 2 in einer Seitenansicht.
Fig. 6-9 zeigen den Behälter aus Fig. 5, wobei jeweils der erste und zweite Boden voneinander separiert und ihre Position relativ zueinander dargestellt sind, wovon Fig. 6 den Behälter in der Seitenansicht zeigt,
Fig. 7 den Behälter in einem Querschnitt gemäss VII-VII in Figur 5 zeigt,
Fig. 8 den Behälter in Perspektive zeigt,
Fig. 9 eine Seitenansicht des Behälters aus Fig. 6 gemäss IX zeigt.
Fig. 10 zeigt einen Stapel von erfindungsgemässen Behältern.
Fig. 11 und 12 zeigen Ansichten des Stapels aus Fig. 10 der kurze bzw. der langen Seite des Behälters.
Fig. 13 zeigt mehrere erfindungsgemässe Behälter platziert in einem Hochregal gemäss XIII-XIII aus Figur 14.
Fig. 14 zeigt die Behälter aus Fig. 13 in einer Draufsicht.
Fig. 15 zeigt Behälter gemäss dem Stand der Technik platziert in einem Hochregal.

In den Figuren sind für dieselben Elemente jeweils dieselben Bezugszeichen verwendet worden und erstmalige Erklärungen betreffen alle Figuren, wenn nicht ausdrücklich anders erwähnt.

### Ausführungsbeispiele der Erfindung

Figuren 2 bis 5 zeigen gesamthaft einen erfindungsgemässen Behälter 11 in verschiedenen Ansichten mit einem ersten Boden 12 mit einer Unterseite und einer Oberseite im Innern des Behälters, von dem hier dessen Oberseite im Innern des Behälters sichtbar ist. Von der Oberseite des Bodens 12 ragen kurze Seitenwände 13 sowie lange Seitenwände 14 senkrecht auf. Die kurzen und langen Seitenwände 13 und 14 sind an ihrem oberen Ende von einem oberen, umlaufenden Rand 15 umgeben, wobei auf dem Niveau des unteren Endes aller Seitenwände 13 und 14 eine umlaufende Rippe 16 angeordnet ist. Sowohl der umlaufende Rand 15 an der oberen Kante sowie die Rippe 16 am unteren Ende ragen senkrecht zu den Seitenwänden nach aussen. An der unteren Seite des ersten Bodens 12 ist erfindungsgemäss ein zweiter Boden 17 angeordnet, der einen im Wesentlichen ebenen, flächigen Mittelteil 18 sowie einen den Mittelteil umgebenden Rahmen 19 aufweist, die den ersten Boden 12 an seiner Unterseite und seinen Seitenrändern umschliessen. Der ebene Mittelteil 18 erstreckt sich parallel zum ersten Boden 12 bis zum Ausmass der Aussenseiten des ersten Bodens 12 und der Verlängerung der Seitenwände 13 und 14 nach unten. Der Rahmen 19 des zweiten Bodens 17 umgibt den Mittelteil 18 an seinem Umfang. Er weist einerseits einen ebenen, flächigen Teil 20 auf, welche vom Umfang des flächigen Mittelteils 18 aus sich in der Ebene des Mittelteils 18 nach aussen erstreckt. Er umfasst anderseits am äusseren Umfang seines flächigen Teils 20 eine senkrecht zum flächigen Teil 20 stehende, umlaufende Wand 22 auf, die in Richtung der umlaufenden Rippe 16 aufragt und die seitlichen Ränder des ersten Bodens 12 umgibt.

Im gezeigten Beispiel ist gemäss Figur 4 wird der flächige Teil 20 des Rahmens 19 durch mehrere Rippen 21 gebildet, die senkrecht zur Ebene des flächigen Mittelteils des zweiten Bodens 17 stehen und vom Umfang des flächigen Mittelteils 18 bis zur umlaufenden Wand 22 des zweiten Bodens 17 führen. Die unteren Enden der Rippen 21 verlaufen parallel zur Ebene des ersten Bodens 12 und in der Ebene der unteren Seite des zweiten Bodens 17. Wie in Figur 7 und 8 gezeigt, sind die Rippen 21 leicht geschwungen ausgeführt, sodass sie um die äussere Kante, d.h. der seitlichen Ränder, des ersten Bodens 12 herumführen und diese umgeben.

Die untere Seite des zweiten Bodens 17 weist im Mittelteil 18 eine solide durchgehende Fläche 18' auf, während im flächigen Teil 20 des Rahmens 19 keine solche durchgehende Fläche besteht und der flächige Teil 20 an der unteren Seite teils offen ist und nur durch die Rippen 21 gebildet wird. Der Rahmen 19 ist somit an seiner unteren Seite nicht geschlossen.

Alternativ kann die Unterseite des flächigen Teils 20 auch solid ausgeführt sein.

Figuren 6-9 zeigen den erfindungsgemässen Behälter 11, bei dem der zweite Boden 17 jeweils separat gezeigt ist, wobei dessen Position in Relation zum ersten Boden 12 dargestellt ist. In Figur 7 sind die Positionen der Aussenseiten der Seitenwände 13 sowie die Aussenseiten des ersten Bodens 12 mit Linien A angedeutet. Der ebene, flächige Mittelteil 18 des zweiten Bodens 17, der an der Unterseite des ersten Bodens 12 befestigt ist, erstreckt sich über das Ausmass des ersten Bodens 12 bis zu den Linien A. Von den äusseren Seiten des Mittelteils 18 erstreckt sich in der Ebene des Mittelteils 18 der flächige Teil 20 des Rahmens 19 nach aussen bis zur Höhe der äusseren Enden der umlaufenden Rippe 16. Die umlaufende Wand 22 des Rahmens 19 steht senkrecht zum flächigen Teil 20 und erstreckt sich in Richtung der umlaufenden Rippe 16.

Figuren 8 und 9 zeigen den zweiten Boden 17 und insbesondere Verstärkungsrippen 21, die im Rahmen 19 angeordnet sind. Sie verlaufen senkrecht zur Ebene des zweiten Bodens 17 und ersten Bodens 12 und stehen beispielsweise in einem Winkel ungleich 90° zur umlaufenden Wand 22.

Zudem ist in diesem Beispiel der Mittelteil 18 des zweiten Bodens 17 mit Verstärkungsrippen 23 ausgeführt, die gitterförmig die Fläche überspannen. Beispielsweise sind die Verstärkungsrippen 23 in rechten Winkeln zu den Seiten des zweiten Bodens 17 angeordnet.

Der zweite Boden 17 weist an seiner Unterseite in diesem Beispiel eine durchgehende Fläche 18' auf, die sich nur über den Mittelteil 18 erstreckt. Dadurch ist der Rahmen 19 im Bereich des flächigen Teils 20 und der Verstärkungsrippen 21 des Rahmens 19 nach unten hin offen ausgebildet.

Der zweite Boden 17 wird beispielsweise durch Schweissen am Boden 12 befestigt. Dabei werden die oberen Seiten der Verstärkungsrippen 23 mit der Unterseite des ersten Bodens 12 verschweisst.

Figuren 10-12 zeigen einen Stapel von zwei erfindungsgemässen Behältern in verschiedenen Ansichten, insbesondere wie die Behälter sich mitsamt dem zweiten Boden 17 aufeinander stapeln lassen. Hierzu dienen Zentrierelemente 24 und 25 an den oberen Rändern 15 der Seitenwände 13 bzw. 14 und entsprechend ausgebildete Ausnehmungen 26 an der Unterseite des zweiten Bodens 17, wie sie in Figur 2, 4 und 8 gezeigt sind.

Figuren 13 und 14 zeigen die vorteilhafte Platzierung von erfindungsgemässen Behältern 11 in einem Hochregal 30 mit vertikalen Elementen 31 und schmalen Schienen-förmigen Auflageflächen 32, auf denen die Behälter 11 mit zweitem Boden 17 stehen. Die vergrösserte Auflagefläche der Behälter 11 aufgrund des Ausmasses des zweiten Bodens 17 bis zum äusseren Ende der umlaufenden Rippe 16 an den Seitenwänden sowie der oberen, umlaufenden Ränder 15 stehen die Behälter 11 stets horizontal und mit vergrösserter Auflagefläche auf den schmalen Regalflächen 32.

### Bezugszeichenliste

- 1: Behälter des Standes der Technik
- 2: Boden
- 3: kurze Seitenwand
- 4: lange Seitenwand
- 5: umlaufender Rand am oberen Ende der Seitenwände
- 6: umlaufende Rippe an Seitenwänden
- 7: Verstärkungsrippe
- 8: Behälter in Stapel
- 9: -
- 10: -
- 11: Behälter gemäss Erfindung
- 12: erster Boden
- 13: kurze Seitenwand
- 14: lange Seitenwand
- 15: oberer, umlaufender Rand
- 16: umlaufende Rippe an Seitenwand
- 17: zweiter Boden
- 18: ebener, flächiger Mittelteil des Bodens 17
- 19: Rahmen des zweiten Bodens
- 20: flächiger Teil des Rahmens
- 21: Verstärkungsrippe in Rahmen
- 22: umlaufende Wand
- 23: Verstärkungsrippe in Boden
- 24: Zentrierelement
- 25: Zentrierelement
- 26: Ausnehmung
- 27-29: -
- 30: Hochregallager
- 31: vertikale Elemente
- 32: schmale, Schienen-förmige Auflagefläche, Regal

## Patentansprüche

1. Kunststoffbehälter (1) mit einem ersten Boden (12) mit einer Unterseite und einer Oberseite und vier senkrecht vom ersten Boden (16) aufragenden Seitenwänden (13, 14), wobei entlang der oberen Kante der Seitenwände (13, 14) ein umlaufender Rand (15) und entlang dem unteren Ende der Seitenwände (13, 14) eine umlaufende Rippe (16) verläuft, wobei der Kunststoffbehälter (1) einen zweiten Boden (17) aufweist, der an der Unterseite des ersten Bodens (16) angeordnet ist und diesen umschliesst, wobei der zweite Boden (17) eine ebene Bodenfläche (18, 20) aufweist, die sich parallel zum ersten Boden (12) über das Ausmass des ersten Bodens (12) hinaus bis zum Ausmass der äusseren Enden der umlaufenden Rippe (16) an den Seitenwänden (13, 14) erstreckt,
**dadurch gekennzeichnet, dass**
der zweite Boden (17) einen flächigen Mittelteil (18) und einen Rahmen (19) aufweist, der den Mittelteil (18) umgibt, wobei der Mittelteil (18) sich über die gesamte Fläche der Unterseite des ersten Bodens (12) erstreckt und der Rahmen (19) sich vom Umfang des Mittelteils (18) in der Ebene des Mittelteils (18) nach aussen erstreckt und an seinem äusseren Rand eine umlaufende Wand (22) aufweist, die sich senkrecht zur Ebene des Mittelteils (18) des zweiten Bodens (17) in Richtung der umlaufenden Rippe (16) an den Seitenwänden (13, 14) erstreckt.

2. Kunststoffbehälter (1) nach Anspruch 1,
**dadurch gekennzeichnet, dass**
der Rahmen (19) des zweiten Bodens (17) Verstärkungsrippen (21) aufweist, die an der Innenseite der umlaufenden Wand (22) des Rahmens (19) angeordnet sind und senkrecht zur Ebene des zweiten Bodens (17) stehen.

3. Kunststoffbehälter (1) nach Anspruch 2,
**dadurch gekennzeichnet, dass**
die Verstärkungsrippen (21) jeweils in einem Winkel zur umlaufenden Wand (22) des Rahmens (19) verlaufen.

4. Kunststoffbehälter (1) nach einem der Ansprüche 1-3,
**dadurch gekennzeichnet, dass**
der zweite Boden (17) gitterförmig angeordnete Verstärkungsrippen (23) aufweist, die an der Unterseite des ersten Bodens (12) befestigt sind.

5. Kunststoffbehälter (1) nach einem der Ansprüche 1-4,
**dadurch gekennzeichnet, dass**
der zweite Boden (17) an seiner Unterseite eine durchgehende Fläche (18') aufweist.

6. Kunststoffbehälter (1) nach Anspruch 5
**dadurch gekennzeichnet, dass**
sich die durchgehende Fläche (18') des zweiten Bodens (17) nur über dessen flächigen Mittelteil (18) erstreckt.

7. Kunststoffbehälter (1) nach einem der Ansprüche 1-6
**dadurch gekennzeichnet, dass**
der zweite Boden (17) mittels Schweissung am ersten Boden (12) befestigt ist.

8. Kunststoffbehälter (1) nach einem der Ansprüche 1-7,
**dadurch gekennzeichnet, dass**
der Kunststoffbehälter (1) an der Unterseite des zweiten Bodens (17) mehrere Ausnehmungen (26) sowie am umlaufenden Rand an den oberen Kanten der Seitenwände (13, 14) nach oben vorstehende Elemente (24, 25) aufweist, wobei bei einer Stapelung von zwei gleichen Kunststoffbehältern (1) aufeinander die vorstehenden Elemente (24, 25) in die Ausnehmungen (26) einführbar sind.

9. Kunststoffbehälter (1) nach einem der Ansprüche 1-8,
**dadurch gekennzeichnet, dass**
die vorstehenden Elemente (24, 25) und die Ausnehmungen (26) im zweiten Boden (17) länglich ausgebildet sind.

## Claims

1. A plastic container (1) with a first base (12) with an underside and an upper side and four side walls (13, 14) projecting perpendicularly from the first base (12), wherein
a circumferential edge (15) runs along the upper edge of the side walls (13, 14) and a circumferential rib (16) runs along the lower end of the side walls (13, 14), wherein the plastic container (1) comprises a second base (17), which is arranged at the underside of the first base (12) and encloses the same, wherein the second base (17) comprises a planar base surface (18, 20) which extends parallel to the first base (12) beyond the extent of the first base (12) to the extent of the outer ends of the circumferential rib (16) at the side walls (13, 14),
**characterised in that**
the second base (17) comprises a planar middle part (18) and a frame (19) which surrounds the middle part (18), wherein the middle part (18) extends over the entire surface area of the underside of the first base (12) and the frame (19) extends outwards from the circumference of the middle part (18) in the plane of the middle part (18) and at its outer edge comprises a circumferential wall (22) which extends perpendicularly to the plane of the middle part (18) of the second base (17) in the direction of the circumferential rib (16) at the side walls (13, 14).

2. The plastic container (1) according to claim 1,
**characterised in that**
the frame (19) of the second base (17) comprises reinforcing ribs (21), which are arranged at the inner side of the circumferential wall (22) of the frame (19) and stand vertical to the plane of the second base (17).

3. The container (1) according to claim 2,
**characterised in that**
the reinforcing ribs (21) each run at an angle to the circumferential wall (22) of the frame (19).

4. The plastic container (1) according to any one of claims 1-3,
**characterised in that**
the second base (17) comprises reinforcing ribs (23) which are arranged in the form of a grid and which are attached to the underside of the first base (12).

5. The plastic container (1) according to any one of claims 1-4,
**characterised in that**
the second base (17) comprises a continuous surface (18') at its underside.

6. The plastic container (1) according to claim 5,
**characterised in that**
the continuous surface (18') of the second base (17) extends only over its planar middle part (18).

7. The plastic container (1) according to any one of claims 1-6,
**characterised in that**
the second base (17) is fastened to the first base (12) by means of welding.

8. The plastic container (1) according to any one of claims 1-7,
**characterised in that**
the plastic container (1) comprises a plurality of recesses (26) at the underside of the second base (17) and upward projecting elements (24, 25) at the circumferential edge on the upper edges of the side walls (13, 14), wherein the projecting elements (24, 25) can be inserted into the recesses (26) when two identical plastic containers (1) are stacked one on top of the other.

9. The plastic container (1) according to any one of claims 1-8,
**characterised in that**
the projecting elements (24, 25) and the recesses (26) in the second base (17) are elongated in shape.

## Revendications

1. Conteneur en matière plastique (1) avec un premier fond (12) avec une face inférieure et une face supérieure et quatre parois latérales (13, 14) se dressant perpendiculairement au premier fond (12), sachant qu'un bord périphérique (15) passe le long de l'arête supérieure des parois latérales (13, 14) et une nervure périphérique (16) le long de l'extrémité inférieure des parois latérales (13, 14), sachant que le conteneur en matière plastique (1) comporte un deuxième fond (17), qui est disposé sur la face inférieure du premier fond (12) et entoure celui-ci, sachant que le deuxième fond (17) comporte une surface de fond (18, 20) plane, qui s'étend parallèlement au premier fond (12) sur l'étendue du premier fond (12) jusqu'à l'étendue des extrémités extérieures de la nervure périphérique (16) sur les parois latérales (13, 14),
***caractérisé en ce que***
le deuxième fond (17) comporte une partie centrale de surface (18) et un cadre (19), qui entoure la partie centrale (18), sachant que la partie centrale (18) s'étend sur toute la surface de la face inférieure du premier fond (12) et le cadre (19) s'étend de la périphérie de la partie centrale (18) dans le plan de la partie centrale (18) vers l'extérieur et comporte sur son bord extérieur une paroi périphérique (22), qui s'étend perpendiculairement au plan de la partie centrale (18) du deuxième fond (17) en direction de la nervure périphérique (16) sur les parois latérales (13, 14) .

2. Conteneur en matière plastique (1) selon la revendication 1,
***caractérisé en ce que***
le cadre (19) du deuxième fond (17) comporte des nervures de renfort (21), qui sont disposées sur la face intérieure de la paroi périphérique (22) du cadre (19) et sont perpendiculaires au plan du deuxième fond (17) .

3. Conteneur en matière plastique (1) selon la revendication 2,
***caractérisé en ce que***
les nervures de renfort (21) passent respectivement dans un angle par rapport à la paroi périphérique (22) du cadre (19).

4. Conteneur en matière plastique (1) selon l'une quelconque des revendications 1-3,
***caractérisé en ce que*** le
le deuxième fond (17) comporte des nervures de renfort (23) disposées en forme de grille, qui sont fixées sur la face inférieure du premier fond (12).

5. Conteneur en matière plastique (1) selon l'une quelconque des revendications 1-4,
***caractérisé en ce que***
le deuxième fond (17) comporte sur sa face inférieure une surface continue (18').

6. Conteneur en matière plastique (1) selon la revendication 5,
***caractérisé en ce que***
la surface continue (18') du deuxième fond (17) ne s'étend que sur la partie centrale (18) de surface de celui-ci.

7. Conteneur en matière plastique (1) selon l'une quelconque des revendications 1-6,
***caractérisé en ce que***
le deuxième fond (17) est fixé au moyen d'une soudure sur le premier fond (12).

8. Conteneur en matière plastique (1) selon l'une quelconque des revendications 1-7,
***caractérisé en ce que***
le conteneur en matière plastique (1) comporte plusieurs évidements (26) sur la face inférieure du deuxième fond (17) et des éléments faisant saillie vers le haut (24, 25) sur le bord périphérique sur les arêtes supérieures des parois latérales (13, 14), sachant que les éléments en saillie (24, 25) peuvent être introduits dans les évidements (26) lors d'un empilage de deux conteneurs en matière plastique (1) identiques l'un sur l'autre.

9. Conteneur en matière plastique (1) selon l'une quelconque des revendications 1-8,
***caractérisé en ce que***
les éléments (24, 25) en saillie et les évidements (26) sont constitués de façon longitudinale dans le deuxième fond (17).
